# EUROPÄISCHE PATENTSCHRIFT

(11) **EP 1 926 900 B1**
(45) Veröffentlichungstag und Bekanntmachung des Hinweises auf die Patenterteilung: **29.06.2016**
(21) Anmeldenummer: 06793414.1
(22) Anmeldetag: 11.09.2006
(51) Int. Cl.: F02D 41/22, F02D 41/38

(54) **VERFAHREN UND VORRICHTUNG ZUR ÜBERWACHUNG EINES KRAFTSTOFFZUMESSSYSTEMS**
METHOD AND DEVICE FOR MONITORING A FUEL METERING SYSTEM
PROCEDE ET DISPOSITIF DE SURVEILLANCE D'UN SYSTEME DE DOSAGE DE CARBURANT

(30) Priorität: 15.09.2005 DE 102005043971
(43) Veröffentlichungstag der Anmeldung: 04.06.2008
(73) Patentinhaber: ROBERT BOSCH GMBH, 70442 Stuttgart (DE)
(72) Erfinder: BOSSEMEYER, Hans, Georg, 70469 Stuttgart (DE); HACKNER, Michael, 71672 Marbach (DE)
(86) Internationale Anmeldenummer: PCT/EP2006/066234
(87) Internationale Veröffentlichungsnummer: WO 2007/031492

(56) Entgegenhaltungen:
- EP-A2- 0 974 826
- EP-A2- 1 118 761
- EP-A2- 1 347 165
- DE-A1- 19 520 300
- DE-A1- 19 838 222
- DE-C1- 19 727 794
- JP-A- 10 089 135

## Beschreibung

Die Erfindung geht aus von einem Verfahren und einer Vorrichtung zur Überwachung eines Kraftstoffzumesssystems nach der Gattung der Hauptansprüche.

Aus der DE 195 20 300 ist eine Einrichtung zur Erkennung einer Leckage in einem Kraftstoffversorgungssystem bei einer Brennkraftmaschine, insbesondere einer selbstzündenden Brennkraftmaschine bekannt. Bei der dort beschriebenen Einrichtung wird der Kraftstoff von wenigstens einer Kraftstoffpumpe unter Druck aus einem Kraftstoffbehälter in einen sogenannten Hochdruckbereich gefördert. Vom Hochdruckbereich gelangt der Kraftstoff über Einspritzventile, die üblicherweise als Injektoren bezeichnet sind, in die einzelnen Brennräume der Brennkraftmaschine. Üblicherweise wird der Druck im Hochdruckbereich mittels eines Drucksensors erfasst. Dieser Drucksensor wird üblicherweise dazu verwendet um den Druck im Hochdruckbereich einzustellen bzw. einzuregeln. Im Stand der Technik wird der Druck dahingehend ausgewertet, dass der Druckverlauf erfasst und mit einem erwarteten Druckverlauf verglichen wird. Bei einer Abweichung zwischen einem erwarteten Druckverlauf und dem tatsächlichen Druckverlauf erkennt die Einrichtung eine Leckage.

Die EP 0974826 A2 beschreibt ein Verfahren zur Überwachung eines Kraftstoffzumesssystems, dass üblicherweise als Common-Rail-System bezeichnet wird. Abhängig von der Steilheit des Druckabfalls wird zwischen einem großen und einem kleinen Leck unterschieden. Eine Zuordnung des Fehler zu einer Komponente ist nicht vorgesehen.

Die DE 197 24 794 C1 beschreibt ein Verfahren und eine Vorrichtung zur Überwachung eines Common-Rail-System. Es wird überprüft, ob der Druckabfall innerhalb eines Toleranzbandes um einen erwarteten Wert verbleibt. Ist dies nicht der Fall, so erkennt die Vorrichtung auf Fehler.

Die JP 10-089135 A zeigt eine Verfahren, das eine defekte Komponente aufgrund einer Abweichung des Raildrucks von einem erwarteten Wert erkennt.

Nachteilig bei dieser Art der Fehlerüberwachung ist, dass lediglich erkannt wird, ob eine Leckage auftritt bzw. ob keine Leckage vorliegt.

Erfindungsgemäß wurde erkannt, dass unterschiedliche Fehler unterschiedliche Druckverläufe zur Folge haben. Insbesondere wurde erkannt, dass sich die Leckagen durch die Art der Strömung unterscheiden. Dabei wird insbesondere zwischen laminaren

und turbulenten Strömungen unterschieden. Ferner sind druckabhängige Leckaufweitungen oder Leckschrumpfungen möglich. D.h. abhängig vom Druck ändert sich die Querschnittsfläche der Leckageöffnung. Dadurch ergibt sich die Möglichkeit, dass aus der Form der Druckabfallkurve auch die Leckageart erkannt wird. Durch die Zuordnung des gemessenen Druckverlaufs zu vorgegebenen Druckverläufen, die bei bestimmten Leckagen auftreten bzw. die bei einem Defekt verschiedener Komponenten auftreten, kann der Fehler sicher einer bestimmten Fehlerart und damit der defekten Komponente zugeordnet werden. D.h. ausgehend von dem Verlauf des Drucks kann die Art des Fehlers und damit die defekte Komponente sicher erkannt werden. Insbesondere erlaubt diese Vorgehensweise eine deutlich sicherere Leckageerkennung. Mit der herkömmlichen Vorgehensweise wird in jedem Fall bei einer Abweichung auch eine Leckage erkannt. Mit der neuen Erfindung werden bestimmte Druckverläufe, die nicht auf einer Leckage beruhen, im Stand der Technik aber als Leckage identifiziert würden, sicher als solche erkannt. Dadurch können unnötige Fehlerreaktionen, wie beispielsweise der Austausch von Komponenten, vermieden werden.

Besonders vorteilhaft ist es, wenn der Verlauf der Druckgröße über der Zeit mit einer Funktion approximiert wird. Diese Approximation des Druckverlaufs liefert wenigstens eine oder mehrere die Funktion charakterisierende Größen. Das heißt es werden die charakteristischen Größen ermittelt, die den Druckverlauf am besten approximieren. Ausgehend diesen charakterisierenden Größe wird die Art des Fehlers und oder die defekte Komponente erkannt.

### Zeichnung

In Figur 1 sind die wesentlichen Elemente eines Kraftstoffzumesssystems als Blockdiagramm dargestellt.
In Figur 2 ist die erfindungsgemäße Vorgehensweise und in
Figur 3 verschiedene Druckverläufe über der Zeit aufgetragen.

### Beschreibung des Ausführungsbeispiels

In der Figur 1 sind beispielhaft wesentliche Elemente eines Kraftstoffzumesssystems, insbesondere einer Dieselbrennkraftmaschine, dargestellt. Mit 100 ist die Brennkraftmaschine bezeichnet. Dieser werden über einen ersten Injektor 110 und einen zweiten Injektor 120 Kraftstoff zugeführt. Die Injektoren 110 und 120 stehen über Kraftstoffleitungen mit einem Rail 130 in Verbindung. An dem Rail ist wenigstens ein Sensor 140 angeordnet, der eine Druckgröße p abgibt, die den Druck im Hochdruckbereich charakterisiert.

Diese Druckgröße wird im folgenden auch als Raildruck bezeichnet. Anstelle des Ausgangssignals des Sensors 140 können auch andere Größen, die den Raildruck charakterisieren, entsprechend ausgewertet werden.

Das Rail 130 wird von einer Hochdruckpumpe 150 mit Kraftstoff beaufschlagt. Dieser Hochdruckpumpe ist ein Stellelement 160 zugeordnet, mit dem die Menge des von der Hochdruckpumpe 150 geförderten Kraftstoffes und damit der Raildruck gesteuert werden kann. Dieses Stellelement 160 sowie die Injektoren 110 und 120 werden von einer Steuereinheit 170 mit Ansteuersignalen beaufschlagt. Die Steuereinheit verarbeitet auch das Ausgangssignal p des Sensors 140. Üblicherweise wird das Rail sowie die Leitung zwischen Hochdruckpumpe 150 und den Injektoren als Hochdruckbereich und der Bereich vor der Hochdruckpumpe als Niederdruckbereich bezeichnet.

Bei der darstellten Ausführungsform sind lediglich zwei Injektoren dargestellt. Die Vorgehensweise ist auf eine beliebige Anzahl von Injektoren anwendbar. Aus Übersichtlichkeitsgründen sind lediglich zwei Injektoren dargestellt. Es können auch weitere Stellelemente vorgesehen sein. So kann insbesondere ein weiteres Stellelement vorgesehen sein, mittels dem der Raildruck steuerbar ist. Ein solches Stellelement ist beispielsweise als Magnetventil ausgebildet, das den Hochdruckbereich mit dem Niederdruckbereich verbindet. Des weiteren wertet die Steuereinheit die Signale weiterer Sensoren aus bzw. steuert noch weitere Stellelemente zur Steuerung der Brennkraftmaschine 100 an. Ferner ist die Vorgehensweise nicht auf Systeme mit einem Rail beschränkt. Sie kann auch bei Systemen mit mehreren Rails oder auch bei Systemen ohne Rail eingesetzt werden. Anstelle des Raildrucks ist dann eine dem Raildruck entsprechende Größe auszuwerten.

Die Hochdruckpumpe 150 fördert den Kraftstoff von dem Niederdruckbereich, der insbesondere den Tank umfasst, in einen Hochdruckbereich, der insbesondere das Rail 130 beinhaltet. Die Menge an gefördertem Kraftstoff und damit der Raildruck kann mittels des ersten Stellelements 160 eingestellt werden. Vorzugsweise erfolgt dies durch eine Regelung, die Teil der Steuereinheit 170 ist. Hierzu erfasst die Steuereinheit 170 über den Sensor 140 den Raildruck p und vergleicht diesen mit einem Sollwert und steuert abhängig von der Abweichung zwischen Soll- und Istwert das Stellelement 160 an. Von dem Hochdruckbereich gelangt der Kraftstoff über die Injektoren 110 bzw. 120 in die Brennkraftmaschine. Die Injektoren beinhalten im wesentlichen einen Aktor, der als Magnetventil oder als Piezoaktor ausgebildet sein kann. Die Steuereinheit 170 beaufschlagt die Injektoren 110 bzw. 120 mit solchen Signalen, dass der Kraftstoff zum vorgegebenen Zeitpunkt bzw. zur vorgegebenen Winkelstellung der Kurbelwelle der Brennkraftmaschine in vorgegebener Menge zugeführt wird.

Bei einem solchen System können eine Vielzahl von Fehlern auftreten. So kann der Fall eintreten, dass im Hochdruckbereich eine Leckage auftritt, d.h. dass Kraftstoff vom Hochdruckbereich in den Niederdruckbereich bzw. in die Umgebung gelangt. Ferner kann der Fall eintreten, dass durch die Injektoren eine erhöhte Kraftstoffmenge in die Brennkraftmaschine gelangt. Solche Fehler müssen sicher erkannt werden. Üblicherweise werden diese Fehler erkannt und dem Fahrer signalisiert bzw. in der Steuereinheit abgelegt und im Rahmen der Wartung ausgelesen. Tritt nun ein solcher Fehler auf, muss im Rahmen der Wartung der Fehler aufwändig gesucht werden. Erfindungsgemäß wurde nun erkannt, dass anhand des Druckverlaufs der Fehler einer bestimmten Komponente des Systems zugeordnet werden kann. Insbesondere wurde erkannt, dass bei Leckagen unterschiedlicher Komponenten unterschiedliche Druckverläufe auftreten.

Erfindungsgemäß ist nun vorgesehen, dass der Druckverlauf ausgewertet wird und mit verschiedenen insbesondere abgespeicherten Druckverläufen verglichen wird. Anhand dieses Vergleichs wird zum einen die Leckage sicher erkannt und zum anderen die Leckage einer bestimmten Komponente zugeordnet.

In Figur 2 ist die erfindungsgemäße Vorgehensweise detailliert als Flussdiagramm dargestellt. In einem ersten Schritt 200 wird überprüft, ob ein Betriebszustand vorliegt, in dem eine Prüfung möglich ist. Ist dies nicht der Fall, so erfolgt nach Ablauf einer Wartezeit die Abfrage 200. Erkennt die Abfrage 200, dass eine Prüfung möglich ist, so werden in Schritt 210 gezielt Bedingungen herbeigeführt, die zur Prüfung notwendig sind. So wird unter anderem in Schritt 210 der Hochdruckbereich mit einem Prüfdruck beaufschlagt. Des Weiteren wird durch Ansteuerung der Stellelemente zur Regelung des Raildrucks, insbesondere des Stellelements 160 und durch Ansteuerung der Injektoren 110 und 120 gewährleistet, dass kein weiterer Kraftstoff in das Rail gefördert oder dem Rail entnommen wird. Sind weitere Steller vorgesehen, müssen diese ebenfalls in entsprechender Weise angesteuert werden. Im Schritt 220 wird dann der Druckverlauf über der Zeit bzw. über der Umdrehung der Kurbelwelle aufgezeichnet. Anschließend wird in Schritt 230 der Exponent der Druckabfallkurve ermittelt. Erfindungsgemäß wurde erkannt, dass bei einer Leckage die druckabhängigen Leckagedurchflüsse und Druckänderungsraten Potenzfunktionen des Druckes folgen. Entsprechend folgt bei einer Leckage der Druckabfall über der Zeit oder über der Winkelstellung der Kurbelwelle näherungsweise einer so genannten Hyperbelfunktion mit Exponent.

Dies bedeutet, es werden verschiedene Druckwerte zu verschiedenen Zeitpunkten oder Winkelstellungen der Kurbel- oder Nockenwelle erfasst. Anschließend wird die Potenzfunktion der Druckänderungsrate über dem Druck ermittelt, mit dem die Potenzfunktion den Messwerten am nächsten kommt. Dabei eine Anpassung einer Hyperbelfunktion an den Druckverlauf über der Zeit eingesetzt.

Erfindungsgemäß wurde erkannt, dass unterschiedliche Strömungen, insbesondere Strömungen mit und ohne druckabhängiger Leckspaltaufweitung, unterschiedliche Exponenten aufweisen. Es gibt unterschiedliche Fehler, die Leckageströmungen mit und ohne druckabhängiger Leckspaltaufweitung entsprechen. Dies bedeutet, anhand des Exponenten kann die Fehlerart erkannt und damit einer bestimmten Komponente oder einer geringen Anzahl von Komponenten zugeordnet werden. Diese Zuordnung erfolgt in der Abfrage 240. In dieser wird beispielsweise abhängig von dem Wert des Exponenten ein erster Fehler 250 oder ein zweiter Fehler 260 erkannt. Vorzugsweise erfolgt dies dadurch, dass in einem Kennfeld oder in einer Kennlinie bzw. in einer Tabelle die Werte des Exponenten für verschiedene Fehler und/oder für den fehlerfreien Zustand abgelegt sind. Die Abfrage 240 überprüft dann, welchem dieser abgelegten Werte der gemessene Exponent am nächsten kommt und ordnet dem Exponenten einen abgelegten Wert zu. Aus der Tabelle kann dann ausgehend von dem abgelegten Exponenten der entsprechende Fehler ausgelesen werden. Dabei wird üblicherweise ein bestimmter Wertebereich des Exponenten einer Fehlerart zugeordnet sein.

In der Figur 3 sind beispielhaft zwei Kurvenverläufe des Raildrucks mit und ohne druckabhängige Leckspaltaufweitung über der Zeit aufgetragen. Anhand dieser Figur ist zu erkennen, dass bei einer Überwachung des Druckwerts zu einem bestimmten Zeitpunkt t1 der Druck bei unterschiedlichen Druckverläufen auf den gleichen Wert abgefallen ist. Mittels einer Auswertung des Druckes an einem oder an wenigen Zeitpunkten ist eine Zuordnung des Fehlers zu einer Komponente oder einer Fehlerart nicht immer möglich.

## Patentansprüche

1. Verfahren zur Überwachung eines Kraftstoffzumesssystems, bei dem Kraftstoff von einem Niederdruckbereich in einen Hochdruckbereich gefördert wird, wobei eine den Druck im Hochdruckbereich charakterisierende Druckgröße erfasst und ausgehend von dem Verlauf der Druckgröße ein Fehler erkannt wird, **dadurch gekennzeichnet, dass** ausgehend von dem Verlauf der Druckgröße die Art des Fehlers erkannt wird, wobei der Verlauf der Druckgröße über der Zeit mit einer Hyperbelfunktion approximiert wird, ein Exponent der Hyperbelfunktion ermittelt und ausgehend von dem Exponent der Hyperbelfunktion die Art des Fehlers erkannt wird.

2. Verfahren nach Anspruch 1, **dadurch gekennzeichnet, dass** ausgehend von dem Verlauf der Druckgröße die defekte Komponente erkannt wird.

3. Vorrichtung zur Überwachung eines Kraftstoffzumesssystems, bei dem Kraftstoff von einem Niederdruckbereich in einen Hochdruckbereich gefördert wird, mit Mitteln, die eine den Druck im Hochdruckbereich charakterisierende Druckgröße erfassen und ausgehend von dem Verlauf der Druckgröße ein Fehler erkennen, **dadurch gekennzeichnet, dass** Mittel vorgesehen sind, die den Verlauf der Druckgröße über der Zeit mit einer Hyperbelfunktion approximieren, einen Exponent der Hyperbelfunktion ermitteln und ausgehend von dem Exponent der Hyperbelfunktion die Art des Fehlers erkennen.

## Claims

1. Method for monitoring a fuel metering system, in which fuel is fed from a low-pressure region into a high-pressure region, a pressure variable that characterizes the pressure in the high-pressure region being sensed and an error being detected on the basis of the variation of the pressure variable, **characterized in that** the type of error is detected on the basis of the variation of the pressure variable, the variation of the pressure variable over time being approximated by a hyperbolic function, an exponent of the hyperbolic function being determined and the type of error being detected on the basis of the exponent of the hyperbolic function.

2. Method according to Claim 1, **characterized in that** the defective component is detected on the basis of the variation of the pressure variable.

3. Device for monitoring a fuel metering system, in which fuel is fed from a low-pressure region into a high-pressure region, with means which sense a pressure variable that characterizes the pressure in the high-pressure region and detect an error on the basis of the variation of the pressure variable, **characterized in that** means which approximate the variation of the pressure variable over time with a hyperbolic function, determine an exponent of the hyperbolic function and detect the type of error on the basis of the exponent of the hyperbolic function are provided.

## Revendications

1. Procédé de surveillance d'un système de dosage de carburant, dans lequel du carburant est refoulé d'une zone basse pression à une zone haute pression, une grandeur de pression caractérisant la pression dans la zone haute pression étant détectée et, à partir de la courbe de la grandeur de pression, une erreur étant reconnue, **caractérisé en ce qu'**à partir de la courbe de la grandeur de pression, le type d'erreur est reconnu, la courbe de la grandeur de pression étant approximée en fonction du temps avec une fonction hyperbolique, une exponentielle de la fonction hyperbolique étant déterminée et, à partir de l'exponentielle de la fonction hyperbolique, le type d'erreur étant reconnu.

2. Procédé selon la revendication 1, **caractérisé en ce qu'**à partir de la courbe de la grandeur de pression, le composant défectueux est reconnu.

3. Dispositif de surveillance d'un système de dosage de carburant, dans lequel du carburant est refoulé d'une zone basse pression à une zone haute pression, comprenant des moyens qui détectent une grandeur de pression caractérisant la pression dans la zone haute pression et qui, à partir de la courbe de la grandeur de pression, reconnaissent une erreur, **caractérisé en ce que** des moyens sont prévus pour approximer la courbe de la grandeur de pression en fonction du temps par une fonction hyperbolique, pour déterminer une exponentielle de la fonction hyperbolique et, à partir de l'exponentielle de la fonction hyperbolique, reconnaître le type d'erreur.
